# EUROPÄISCHE PATENTSCHRIFT

(11) **EP 2 361 656 B1**
(45) Veröffentlichungstag und Bekanntmachung des Hinweises auf die Patenterteilung: **08.06.2016**
(21) Anmeldenummer: 10154805.5
(22) Anmeldetag: 26.02.2010
(51) Int. Cl.: A62B 9/02, A62B 18/10

(54) **Atemschutzmaske**
Respirator mask
Masque respiratoire

(43) Veröffentlichungstag der Anmeldung: 31.08.2011
(73) Patentinhaber: Dräger Safety AG & Co. KGaA, 23560 Lübeck (DE)
(72) Erfinder: Busch, Alexander, 7046 Trondheim (NO); Feil, Dirk, 23568 Lübeck (DE)

(56) Entgegenhaltungen:
- EP-A1- 0 667 171
- DE-B3-102004 052 173
- GB-A- 2 264 646
- IT-B- 1 227 248

## Beschreibung

Die Erfindung betrifft eine Atemschutzmaske für Normaldruck- und Überdruckbetrieb.

Atemschutzmasken werden beispielsweise zur Bekämpfung von Schadfeuern und im Umgang mit gefährlichen Stoffen und Gütern verwendet. Bekannt sind Atemschutzmasken mit den Betriebsarten "Normaldruck" und "Überdruck".

Die Betriebsart "Normaldruck" liegt beispielsweise bei einem Anschluss eines Atemschutzfilters an die Atemschutzmaske vor. Das Druckniveau im Innenraum der Atemschutzmaske entspricht dabei dem des atmosphärischen Umgebungsdruckes. Die Betriebsart "Überdruck" liegt beispielsweise bei einem Anschluss eines Lungenautomaten eines Pressluftatmers an die Atemschutzmaske vor. Das Druckniveau im Innenraum der Atemschutzmaske ist dabei größer als das des atmosphärischen Umgebungsdruckes. Somit wird effektiv ein Eindringen von Schadgasen in die Maske verhindert.

Die Erzeugung eines Überdrucks ist jedoch nicht für jeden Anwendungsfall erforderlich. In der Betriebsart "Normaldruck" wird die vom Maskenträger direkt eingeatmete Luft beispielsweise von einem an einem Atemanschluss befindlichen Filter gereinigt. Das Ausatemventil ist in der Regel geschlossen und öffnet sich nur während der Ausatmungsphase des Maskenträgers bedingt durch den in der Maske entstehenden Ausatemdruck. In der Betriebsart "Normaldruck" entspricht das Druckniveau innerhalb der Maske dem Niveau des Außendruckes.

In der Betriebsart "Überdruck" verschiebt sich das Druckniveau innerhalb der Maske um einen gewissen positiven Betrag im Vergleich zum Niveau des äußeren Atmosphärendrucks, so dass der Maskeninnendruck sowohl während der Einatmung als auch während der Ausatmung über dem jeweiligen Atmosphärendruck liegt. Das Ausatemventil öffnet sich auch hier während der Ausatemphase bedingt durch den in der Maske entstehenden Ausatemdruck. Zusätzlich muss das Ausatemventil gegen das nun existierende Druckniveaugefälle schließen.

Auf das Ausatemventil wirken somit in Abhängigkeit der Betriebsart unterschiedliche Drücke. Das Ausatemventil muss bei einer Atemschutzmaske mit den Betriebsarten "Normaldruck" und "Überdruck" demnach entsprechend der jeweiligen Betriebsart gesteuert werden.

Die IT 1 227 248 offenbart eine dem Öffnen des Auslassventils entgegenwirkende Feder, welche auf einen zur Außenseite der Maske vorstehenden Stift einwirkt. Der Stift ist so angeordnet, dass er gedrückt wird, um den Druck der Feder zu erhöhen, wenn der Innendruck der Maske beispielsweise durch Anschluss eines Pressluftatmers erhöht wird.

Aus der EP 0 667 171 B1 ist eine Atemschutzmaske bekannt mit zwei in Reihe geschalteten Federn unterschiedlicher Vorspannung. Die Feder mit der geringeren Vorspannung ist bei der Anwendung der Maske im Filterbetrieb aktiv, wo hingegen die Feder mit der größeren Vorspannung bei der Anwendung mit einem Lungenautomaten, d. h. mit Überdruck in der Maske aktiviert wird.

Die DE 10 2004 052 173 B3 zeigt eine Atemschutzmaske der genannten Bauart, bei der eine Vorspannung einer Ventilfeder über ein Verstellmittel veränderbar ist, wobei das Verstellmittel als ein um eine Drehachse verschwenkbarer Winkelhebel ausgebildet ist.

GB 2 264 646 A beschreibt eine Atemschutzmaske mit den Merkmalen des Oberbegriffs von Anspruch 1. Diese Atemschutzmaske weist einen komplizierten Mechanismus auf, der so ausgestaltet ist, um durch den Vorgang des Einsteckens des Atemluftschlauchs an der Maske automatisch eine Umschaltung der Betriebsart von "Normalbetrieb" auf "Überdruckbetrieb" zu bewirken.

Der Erfindung liegt die Aufgabe zugrunde, eine Atemschutzmaske mit den Betriebsarten "Normaldruck" und "Überdruck" derart zu verbessern, dass eine Umschaltung zwischen den Betriebsarten mittels eines einfach aufgebauten mechanischen Mechanismus möglich ist.

Zur Lösung dieser Aufgabe dient die Atemschutzmaske mit den Merkmalen des Anspruchs 1. Vorteilhafte Ausführungsformen der Erfindung sind in den Unteransprüchen aufgeführt.

Die Lösung der Aufgabe erfolgt dadurch, dass die erfindungsgemäße Atemschutzmaske wenigstens einen Atemanschluss, ein Ausatemventil mit einer Ventilfeder, ein die Vorspannung der Ventilfeder beeinflussendes Verstellelement und ein Schiebeelement mit einer ersten und einer zweiten Schaltstellung aufweist. Das Schiebeelement ist ferner ausgeführt, bei einer translatorischen Bewegung von der ersten Schaltstellung in die zweite Schaltstellung auf das Verstellelement zu wirken, so dass eine Änderung der Vorspannung der Ventilfeder erreichbar ist und damit eine Umschaltung von der Betriebsart "Normaldruck" auf die Betriebsart "Überdruck" ausführbar ist, wobei

das Verstellelement als schwenkbarer Hebelarm ausgebildet ist. Der Hebelarm weist ein Übertragungselement auf, welches in einer oberen Position des Hebelarms schräg zu der Ebene des Schiebeelementes ausgebildet ist, wobei das Schiebeelement über die Schräge des Übertragungselementes bewegbar ist und das Übertragungselement so an den Hebelarm angeordnet ist, dass bei einer Bewegung des Schiebeelementes der Hebelarm auf die Ventilfeder drückt.

In einer vorteilhaften Ausbildung weist das Schiebeelement an den Stirnseiten jeweils wenigstens ein Verriegelungselement für eine Verriegelung des Schiebeelementes in der ersten Schaltstellung und in der zweiten Schaltstellung auf. Somit ist für den Anwender einerseits die jeweilige Betriebsart sicher an der Atemschutzmaske einstellbar und andererseits die jeweilige Betriebsart eindeutig feststellbar.

In vorteilhafter Weise ist das Schiebeelement als elastische Doppelspange ausgebildet mit jeweils zwei Verriegelungselementen an den Stirnflächen, wobei ein Zusammenbewegen der zwei Verriegelungselemente einer Stirnseite ein Auseinanderbewegen der Verriegelungselemente der anderen Stirnseite bewirkt. In der Zusammenwirkung dieser elastischen Doppelspange mit einer Abdeckung mit jeweils zwei stirnseitigen Öffnungen, die das Schiebelement umgibt, ragen sowohl in der ersten Schaltstellung als auch in der zweiten Schaltstellung die jeweiligen stirnseitigen Verriegelungselemente durch die jeweilige Öffnung der Abdeckung. Die Verriegelung in der jeweils gewünschten Schaltstellung erfolgt prinzipbedingt automatisch aufgrund der Federwirkung der Doppelspange. Somit kann sowohl in der ersten als auch in der zweiten Schaltstellung eine Verriegelung des Schiebeelementes auf einfache Weise bewirkt werden.

Für eine optimale Führung des Schiebeelementes von der ersten Schaltstellung in die zweite Schaltstellung und zurück, weisen die Verriegelungselemente jeweils einen Griffbereich auf. Mit Hilfe der Griffbereiche ist das Schiebeelement aus der Verriegelung lösbar und auf einfache Art manuell verschiebbar.

Zur Entriegelung ist prinzipbedingt aufgrund der redundanten Ausführung der Veriegelungselemente in der Doppelspange eine gegenläufige Auslenkung beider Veriegelungselemente notwendig. Somit kann sowohl in der ersten als auch in der zweiten Schaltstellung eine versehentliche Entriegelung des Schiebeelementes auf einfache Weise verhindert werden.

In einer weiteren Ausführung ist wenigstens ein Verriegelungselement als Sichtindikator ausgebildet für eine Erkennung einer Einstellung der Betriebsarten "Normaldruck" und "Überdruck". Vorzugsweise ist dabei das wenigstens ein Verriegelungselement so an den Maskenkörper angeordnet, dass die Position des Verriegelungselements durch das Maskenvisier von dem Maskenträger erkennbar ist. Von dem Maskenträger ist somit die jeweilig eingestellte Betriebsart der Atemschutzmaske einfach erkennbar.

Alternativ hierzu kann an dem Schiebeelement ein Signalgeber zur Erkennung der ersten und der zweiten Schaltstellung des Schiebeelements vorgesehen sein. Ferner kann ein Detektionselement vorgesehen sein, welches vorzugsweise als ein Induktionsnäherungsschalter, ein Reed-Schalter oder als ein Hallsensor ausgeführt ist. Das Detektionselement ist vorzugsweise in einem Maskenkörper angeordnet. In vorteilhafter Weise sind die Betriebsarten "Normaldruck" und "Überdruck" im Maskenvisier optisch anzeigbar.

Die vorliegende Erfindung wird mit Bezug auf die beigefügten Zeichnungen detailliert erläutert, wobei gleiche Bezugszeichen, gleiche Figuren bezeichnen.

In der Zeichnung gilt:
- Fig. 1: schematische Darstellung der Atemschutzmaske in einer ersten Schaltstellung eines Schiebeelementes,
- Fig. 2: schematische Darstellung des Schiebelementes in Zusammenwirkung mit einem Verstellelement in der in Fig. 1 dargestellten ersten Schaltstellung,
- Fig. 3: schematische Darstellung einer Ausführung des Schiebeelementes,
- Fig. 4: schematische Darstellung der Atemschutzmaske in einer zweiten Schaltstellung des Schiebeelementes,
- Fig. 5: schematische Darstellung des Schiebeelement in Zusammenwirkung mit dem Verstellelement der in Fig. 3 dargestellten zweiten Schaltstellung,
- Fig. 6: schematische Darstellung der Atemschutzmaske in der Ausführung mit einem Signalgeber in der ersten Schaltstellung und
- Fig. 7: schematische Darstellung der Atemschutzmaske mit einem Signalgeber in einer zweiten Schaltstellung.

In Fig. 1 ist schematisch ein Teilausschnitt der erfindungsgemäßen Atemschutzmaske mit einem Maskenkörper 10 und einem Maskenvisier 12 dargestellt. An dem Maskenkörper 10 ist ein Atemanschluss 14 vorgesehen. Der Atemanschluss 14 besitzt in der gezeigten konstruktiven Ausführung an seiner vorderen Seite eine Öffnung 15 für einen Anschluss eines Lungenautomaten in der Betriebsart "Überdruck".

In der gezeigten konstruktiven Ausführung erfolgt der Anschluss eines Filters an einem seitlich im Maskenkörper angebrachten zweiten Anschluss.

Ein Schiebeelement 22 (dargestellt in Fig. 3) wird von einer Abdeckung 38 umgeben. Das Schiebelement 22 kann über eine translatorische Bewegung zwischen einer ersten Schaltstellung 24 und einer zweiten Schaltstellung 26 wechseln. Ein Pfeil 48 zeigt die Bewegungsrichtung zwischen der ersten Schaltstellung 24 und der zweiten Schaltstellung 26. Das Schiebelement 22 wirkt bei der translatorischen Bewegung auf ein Verstellelement 18. Das Verstellelement 18 ist in Fig. 2 dargestellt und als ein schwenkbarer Hebelarm 28 ausgebildet. Ferner ist an dem schwenkbarer Hebelarm 28 ein Übertragungselement 30 ausgebildet, welches in einer oberen Position des Hebelarms 28 schräg zu der Ebene des Schiebeelements 22 steht. Das Schiebeelement 22 wirkt bei einer Bewegung zwischen den beiden Schaltstellungen 24 und 26 auf die Schräge des Übertragungselementes 30. Das Übertragungselement 30 ist dabei so an dem Hebelarm 28 angeordnet, dass bei der Bewegung des Schiebeelementes 22 der Hebelarm 28 auf eine Ventilfeder 20 drückt.

In der in Fig. 1 dargestellten Ausführung befindet sich das Schiebeelement 22 in der ersten Schaltstellung 24. In der ersten Schaltstellung 24 ist die Ventilfeder 20 in einem entlasteten Zustand und erzeugt dabei nur eine minimale Vorspannung auf das Ausatemventil 16. Die erste Schaltstellung 24 entspricht der Betriebsart "Normaldruck".

Fig. 3 zeigt schematisch einen Aufbau des Schiebeelements 22. Das Schiebeelement 22 ist als eine elastische Doppelspange 34 ausgebildet. Die elastische Doppelspange 34 besteht aus zwei seitlichen Stegen, die über einen Verbindungssteg 36 miteinander verbunden sind. Der Verbindungssteg 36 ist elastisch ausgeführt. An den jeweiligen Enden der seitlichen Stege sind die Verriegelungselemente 32 angeordnet. Ein Zusammenbewegen der beiden Verriegelungselementen 32 an einer Stirnseite bewirkt ein Auseinanderbewegen der beiden Verriegelungselemente 32 der anderen Stirnseite.

Das Schiebeelement 22 ist beweglich innerhalb der Abdeckung 38 geführt. Die Abdeckung 38 weist jeweils zwei stirnseitige Öffnungen 40 auf. In der in Fig. 1 dargestellten Ausführung ragen die stirnseitigen Verriegelungselemente 32 durch die Öffnungen 40 der Abdeckung 38 und fixieren das Schiebeelement 22 in der ersten Schaltstellung 24.

Die Verriegelungselemente 32 weisen ferner einen Griffbereich 42 auf. Mit dem Griffbereich 42 ist das Schiebeelement 22 durch eine Bewegung der Verriegelungselemente 32 in der ersten Schaltstellung 24 zueinander aus der Verriegelung lösbar und in Richtung der zweiten Schaltstellung 26 manuell verschiebbar. Das Schiebeelement 22 lässt sich unter der Abdeckung 38 in die zweite Schaltstellung 26 bewegen. In der zweiten Schaltstellung 26 ragen die Verriegelungselemente 32 durch die Öffnungen 40 der Abdeckung 38 und fixieren somit das Schiebeelement 22 in der zweiten Schaltstellung 26 (dargestellt in Fig. 4).

Bei der Verschiebung des Schiebeelements 22 von der ersten Schaltstellung 24 in die zweite Schaltstellung 26 wird das Schiebeelement 22 über die Schräge des Übertragungselementes 30 bewegt, wobei das Übertragungselement fest mit dem Hebelarm 28 gekoppelt ist und diesen dabei auf die Ventilfeder 20 drückt. Durch die Stauchung der Ventilfeder 20 und die damit verbundene höhere Vorspannung auf dem Ausatemventil 16 wird der Öffnungsdruck des Ausatemventil 16 erhöht. Über die Schräge des Übertragungselementes 30 und das Längenverhältnis von Übertragungselement 30 zu dem Hebelarm 28 lässt sich die Vorspannung der Ventilfeder 20 und damit der Öffnungsdruck des Ausatemventils 16 beeinflussen.

Fig. 4 zeigt das Schiebeelement 22 in der zweiten Schaltstellung 26. In der Schaltstellung 26 weist die Ventilfeder 20 die maximale Vorspannung auf. Der Hebelarm 28 befindet sich in der Nähe des Ausatemventils 16 (dargestellt in Fig. 5). Diese zweite Schaltstellung 26 entspricht der Betriebsart "Überdruck".

In der in Fig.1 dargestellten ersten Schaltstellung 24 sind die stirnseitigen Verriegelungselement 32 so ausgeführt, dass sie durch das Maskenvisier 12 von dem Maskenträger erkennbar sind. In der ersten Schaltstellung 24 weisen die Verriegelüngselemente 32 somit eine Doppelfunktion auf. Sie verriegeln einerseits das Schiebeelements 22 und dienen andererseits als Sichtindikatoren 44 zur Erkennung der ersten Schaltstellung 24 und damit der Betriebsart "Normaldruck" durch den Maskenträger.

In der zweiten Schaltstellung 26 sind die Verriegelungselemente 32 der ersten Schaltstellung 24 bzw. die Sichtindikatoren 44 außerhalb des Sichtfeldes des Maskenträgers. Damit kann der Maskenträger in vorteilhafter Weise die Einstellung der erfindungsgemäßen Atemschutzmaske in der Betriebsart "Normaldruck" und der Betriebsart "Überdruck" auf einfache Weise erkennen.

Alternativ dazu zeigen die schematischen Darstellungen der Figuren 6 und 7 eine Ausführung mit einem an dem Schiebeelement 22 vorgesehenen Signalgeber 46. Ferner ist ein Detektionselement 50 vorgesehen, welches vorzugsweise in dem Maskenkörper 10 angeordnet ist.

Fig. 6 zeigt das Schiebeelement 22 in der ersten Schaltstellung 24 mit einer entlasteten Ventilfeder 20. Die Ventilfeder 20 weist eine minimale Vorspannung auf, wodurch ein geringer Öffnungsdruck zur Öffnung des Ausatemventils 16 erforderlich ist. In dieser Betriebsart "Normaldruck" erfasst das Detektionselement 50 mittels eines Signals des Signalgebers 46 die Position des Schiebeelementes 22. Das Detektionselement 50 ist mit einem in dem Maskenkörper 10 angeordneten Anzeigeelement verbunden (nicht dargestellt), welches optisch die Betriebsart "Normalbetrieb" signalisiert. Das Anzeigeelement kann als eine LED ausgeführt sein.

Fig. 7 zeigt das Schiebeelement 22 in der zweiten Schaltstellung 26. Die Ventilfeder 20 weist eine maximale Vorspannung auf, wodurch der Öffnungsdruck des Ausatemventils 16 erhöht ist. Die Position des Schiebeelementes 22 wird von dem Detektionselement 50 erkannt, welches wiederum ein Signal des an dem Schiebeelement 22 angeordneten Signalgebers 46 erfasst. Somit kann die zweiten Schaltstellung 26 des Schiebeelementes 22 von dem Detektionselement 50 erkannt werden und damit eine Einstellung der Betriebsart "Überdruck" an der Atemschutzmaske. Ein mit dem Detektionselement 50 verbundenes Anzeigeelement im Maskenkörper 10 (nicht dargestellt) signalisiert die Betriebsart "Überdruck".

Das Detektionselement 50 kann als ein Induktionsnäherungsschalter oder als Magnetschalter in der Ausführung eines Reed-Schalters oder Hallsensors ausgebildet sein.

Während die vorliegende Erfindung unter Bezugnahme auf die bevorzugten Ausführungsbeispiele beschrieben worden ist, sind dem Fachmann verschiedene Änderungen und Modifikationen klar. All diese Änderungen und Modifikationen sollen in den Schutzbereich der angeführten Ansprüche fallen.

### BEZUGSZEICHENLISTE

- 10: Maskenkörper
- 12: Maskenvisier
- 14: Atemanschluss
- 15: Öffnung
- 16: Ausatemventil
- 18: Verstellelement
- 20: Ventilfeder
- 22: Schiebeelement
- 24: erste Schaltstellung
- 26: zweite Schaltstellung
- 28: Hebelarm
- 30: Übertragungselement
- 32: Verriegelungselement
- 34: Doppelspange
- 36: Verbindungssteg
- 38: Abdeckung
- 40: Öffnungen
- 42: Griffbereich
- 44: Sichtindikator
- 46: Signalgeber
- 48: Schieberichtung
- 50: Detektionselement

## Patentansprüche

1. Atemschutzmaske für Normaldruck- und Überdruckbetrieb mit wenigstens einem Atemanschluss (14), einem Ausatemventil (16) mit einer Ventilfeder (20), einem die Vorspannung der Ventilfeder (20) beeinflussenden Verstellelement (18), einem Schiebelement aufweisend eine erste Schaltstellung (24) und eine zweite Schaltstellung (26), wobei das Schiebeelement (22) so ausgeführt ist, um bei einer translatorischen Bewegung von der ersten Schaltstellung (24) in die zweite Schaltstellung (26) auf das Verstellelement (18) zu wirken, so dass eine Änderung der Vorspannung der Ventilfeder (20) erreichbar ist und damit eine Umschaltung von einer Betriebsart "Normaldruck" auf eine Betriebsart "Überdruck" ausführbar ist, **dadurch gekennzeichnet, dass** das Verstellelement (18) als schwenkbarer Hebelarm (28) ausgebildet ist und dass der Hebelarm (28) wenigstens ein Übertragungselement (30) aufweist, welches in einer oberen Position des Hebelbarms (28) schräg zu der Ebene des Schiebeelements (22) ausgebildet ist, wobei das Schiebeelement (22) bei der translatorischen Bewegung von der ersten Schaltstellung in die zweite Schaltstellung über die Schräge des Übertragungselements (30) bewegt wird und wobei das Übertragungselement (30) so an dem Hebelarm (28) angeordnet ist, dass bei einer Bewegung des Schiebeelements (22) aus der ersten Schaltstellung (24) in die zweite Schaltstellung (26) der Hebelarm (28) auf die Ventilfeder (20) gedrückt wird.

2. Atemschutzmaske nach Anspruch 1, **dadurch gekennzeichnet, dass** das Schiebeelement (22) an den Stirnseiten jeweils wenigstens ein Verriegelungselement (32) für eine Verriegelung des Schiebeelements (22) in der ersten Schaltstellung (24) und in der zweiten Schaltstellung (26) aufweist.

3. Atemschutzmaske nach einem der vorhergehenden Ansprüche, **dadurch gekennzeichnet, dass** das Schiebeelement (22) als elastische Doppelspange (34) mit jeweils zwei Verriegelungselementen (32) an den Stirnseiten ausgebildet ist, wobei ein Zusammenbewegen der zwei Verriegelungselemente (32) einer Stirnseite ein Auseinanderbewegung der Verriegelungselemente (32) der anderen Stirnseite bewirkt.

4. Atemschutzmaske nach einem der vorhergehenden Ansprüche, **dadurch gekennzeichnet, dass** eine Abdeckung (38) mit jeweils zwei stirnseitigen Öffnungen (40) vorgesehen ist, wobei die Abdeckung (38) das Schiebeelement (22) umgibt.

5. Atemschutzmaske nach Anspruch 4, **dadurch gekennzeichnet, dass** die stirnseitigen Verriegelungselemente in der ersten Schaltstellung (24) und in der zweiten Schaltstellung (26) durch die jeweiligen Öffnungen (40) der Abdeckung (38) ragen und in diesen Positionen eine Verriegelung des Schiebeelements (22) bewirken.

6. Atemschutzmaske nach einem der vorhergehenden Ansprüche, **dadurch gekennzeichnet, dass** die Verriegelungselemente (32) einen Griffbereich (42) aufweisen, mittels denen das Schiebeelement (22) aus der Verriegelung lösbar und manuell verschiebbar ist.

7. Atemschutzmaske nach einem der vorhergehenden Ansprüche, **dadurch gekennzeichnet, dass** wenigstens ein Verriegelungselement als Sichtindikator (44) zur Erkennung einer Einstellung der Betriebsarten "Normaldruck" und "Überdruck" ausgeführt ist.

8. Atemschutzmaske nach Anspruch 7, **dadurch gekennzeichnet, dass** wenigstens ein Verriegelungselement (32) so an einem Maskenkörper (10) angeordnet ist, dass die Position des Verriegelungselements (32) durch ein Maskenvisier (12) erkennbar ist.

9. Atemschutzmaske nach einem der vorhergehenden Ansprüche, **dadurch gekennzeichnet, dass** an dem Schiebeelement (22) ein Signalgeber (46) vorgesehen ist, welcher die erste Schaltstellung (24) und die zweite Schaltstellung (26) des Schiebelementes (22) signalisiert.

10. Atemschutzmaske nach Anspruch 9, **dadurch gekennzeichnet, dass** ein Detektionselement (50) vorgesehen ist, welches vorzugsweise als ein Induktionsnäherungsschalter, ein Reed-Schalter oder als ein Hall-Sensor ausgeführt ist.

11. Atemschutzmaske nach Anspruch 10, **dadurch gekennzeichnet, dass** das Detektionselement (50) in einem Maskenkörper (10) angeordnet ist.

12. Atemschutzmaske nach einem der vorhergehenden Ansprüche, **dadurch gekennzeichnet, dass** die Betriebsarten "Normaldruck" und "Überdruck" im Maskenvisier (12) optisch anzeigbar sind.

## Claims

1. A protective respiratory mask for normal-pressure and overpressure operation having at least one respiratory connection (14), an expiratory valve (16) with a valve spring (20), an adjusting element (18) affecting the pre-tension of the valve spring (20), a sliding element having a first switching position (24) and a second switching position (26), wherein the sliding element (22) is constructed in such a way in order to act on the adjusting element (18), in the case of a translatory movement from the first switching position (24) into the second switching position (26), so that a change in the pre-tension of the valve spring (20) can be achieved and thus a switch-over from an operating mode "normal pressure" to an operating mode "overpressure" can be effected, **characterised in that** the adjusting element (18) is formed as a pivotable lever arm (28), and **in that** the lever arm (28) has at least one transmission element (30) which in an upper position of the lever arm (28) is formed obliquely with respect to the plane of the sliding element (22), wherein the sliding element (22) is moved over the slope of the transmission element (30) in the case of the translatory movement from the first switching position into the second switching position, and wherein the transmission element (30) is arranged on the lever arm (28) so that in the case of a movement of the sliding element (22) out of the first switching position (24) into the second switching position (26) the lever arm (28) is pressed onto the valve spring (20).

2. A protective respiratory mask according to claim 1, **characterised in that** the sliding element (22) has on the end faces in each case at least one locking element (32) for locking the sliding element (22) in the first switching position (24) and in the second switching position (26).

3. A protective respiratory mask according to one of the preceding claims, **characterised in that** the sliding element (22) is formed as an elastic double clasp (34) with in each case two locking elements (32) on the end faces, wherein a moving together of the two locking elements (32) of one end face gives rise to a moving apart of the locking elements (32) of the other end face.

4. A protective respiratory mask according to one of the preceding claims, **characterised in that** a cover (38) having in each case two end-face openings (40) is provided, wherein the cover (38) surrounds the sliding element (22).

5. A protective respiratory mask according to claim 4, **characterised in that** the end-face locking elements in the first switching position (24) and in the second switching position (26) project through the respective openings (40) of the cover (38) and in these positions give rise to a locking of the sliding element (22).

6. A protective respiratory mask according to one of the preceding claims, **characterised in that** the locking elements (32) have a grip area (42), by means of which the sliding element (22) can be released from the lock and manually displaced.

7. A protective respiratory mask according to one of the preceding claims, **characterised in that** at least one locking element is constructed as a visual indicator (44) for identifying a setting of the operating modes "normal pressure" and "overpressure".

8. A protective respiratory mask according to claim 7, **characterised in that** at least one locking element (32) is arranged on a mask body (10) in such a way.that the position of the locking element (32) can be identified through a mask visor (12).

9. A protective respiratory mask according to one of the preceding claims, **characterised in that** provided on the sliding element (22) there is a signal transmitter (46) which signals the first switching position (24) and the second switching Position (26) of the sliding element (22).

10. A protective respiratory mask according to claim 9, **characterised in that** a detection element (50) is provided that is preferably constructed as an induction proximity switch, a reed switch or as a Hall sensor.

11. A protective respiratory mask according to claim 10, **characterised in that** the detection element (50) is arranged in a mask body (10).

12. A protective respiratory mask according to one of the preceding claims, **characterised in that** the operating modes "normal pressure" and "overpressure" can be indicated visually in the mask visor (12).

## Revendications

1. Masque de protection respiratoire dévolu à un fonctionnement sous pression normale et en surpression, comprenant au moins un raccord de respiration (14), une valve d'expiration (16) pourvue d'un ressort obturateur (20), un élément de réglage (18) influençant la précontrainte dudit ressort obturateur (20), un élément coulissant présentant une première position de commutation (24) et une seconde position de commutation (26), ledit élément coulissant (22) étant réalisé de façon à agir sur ledit élément de réglage (18) lors d'un mouvement translatoire de la première position de commutation (24) à la seconde position de commutation (26), de manière qu'une modification de la précontrainte du ressort obturateur (20) puisse être atteinte et qu'il soit possible, de la sorte, d'opérer une commutation passant d'un mode de fonctionnement "pression normale" à un mode de fonctionnement "surpression", **caractérisé par le fait que** l'élément de réglage (18) est réalisé sous la forme d'un bras de levier pivotant (28) ; et **par le fait que** ledit bras de levier (28) comporte au moins un élément de transmission (30) qui offre, en un emplacement supérieur dudit bras de levier (28), une réalisation oblique par rapport à un plan de l'élément coulissant (22), l'élément coulissant (22) étant déplacé, lors du mouvement translatoire de la première position de commutation à la seconde position de commutation sur la plan incliné de l'élément de transmission (30) et ledit élément de transmission (30) étant implanté, sur ledit bras de levier (28), de façon telle que ledit bras de levier (28) soit poussé vers le ressort obturateur (20) lors d'un mouvement dudit élément coulissant (22) de la première position de commutation (24) à la seconde position de commutation (26).

2. Masque de protection respiratoire selon la revendication 1, **caractérisé par le fait que** l'élément coulissant (22) est muni, aux faces frontales, d'au moins un élément respectif de verrouillage (32) affecté à un verrouillage dudit élément coulissant (22) dans la première position de commutation (24) et dans la seconde position de commutation (26).

3. Masque de protection respiratoire selon l'une des revendications précédentes, **caractérisé par le fait que** l'élément coulissant (22) est réalisé sous la forme d'une barrette élastique double (34), dotée de deux éléments respectifs de verrouillage (32) aux faces frontales, un mouvement conjoint des deux éléments de verrouillage (32) d'une face frontale provoquant un écartement mutuel des éléments de verrouillage (32) de l'autre face frontale.

4. Masque de protection respiratoire selon l'une des revendications précédentes, **caractérisé par** la présence d'une pièce de recouvrement (38) percée de deux orifices respectifs (40) pratiqués aux faces frontales, ladite pièce de recouvrement (38) entourant l'élément coulissant (22).

5. Masque de protection respiratoire selon la revendication 4, **caractérisé par le fait que** les éléments de verrouillage situés aux faces frontales font saillie, dans la première position de commutation (24) et dans la seconde position de commutation (26), à travers les orifices respectifs (40) de la pièce de recouvrement (38) et provoquent, en ces emplacements, un verrouillage de l'élément coulissant (22).

6. Masque de protection respiratoire selon l'une des revendications précédentes, **caractérisé par le fait que** les éléments de verrouillage (32) présentent une zone de préhension (42) au moyen de laquelle l'élément coulissant (22) peut être libéré du verrouillage, et animé de coulissements manuels.

7. Masque de protection respiratoire selon l'une des revendications précédentes, **caractérisé par le fait qu'**au moins un élément de verrouillage est réalisé sous la forme d'un indicateur visuel (44), en vue d'identifier un réglage des modes de fonctionnement "pression normale" et "surpression".

8. Masque de protection respiratoire selon la revendication 7, **caractérisé par le fait qu'**au moins un élément de verrouillage (32) occupe, sur un corps (10) dudit masque, une position telle que l'emplacement dudit élément de verrouillage (32) puisse être repéré à travers une visière (12) dudit masque.

9. Masque de protection respiratoire selon l'une des revendications précédentes, **caractérisé par le fait qu'**un générateur de signaux (46), prévu sur l'élément coulissant (22), signalise la première position de commutation (24) et la seconde position de commutation (26) dudit élément coulissant (22).

10. Masque de protection respiratoire selon la revendication 9, **caractérisé par** la présence d'un élément de détection (50) réalisé, de préférence, sous la forme d'un interrupteur inductif de proximité, d'un commutateur à lames ou d'un capteur à effet Hall.

11. Masque de protection respiratoire selon la revendication 10, **caractérisé par le fait que** l'élément de détection (50) est logé dans un corps (10) dudit masque.

12. Masque de protection respiratoire selon l'une des revendications précédentes, **caractérisé par le fait que** les modes de fonctionnement "pression normale" et "surpression" peuvent être affichés optiquement dans la visière (12) dudit masque.
